# EUROPÄISCHE PATENTSCHRIFT

(11) **EP 2 875 962 B1**
(45) Veröffentlichungstag und Bekanntmachung des Hinweises auf die Patenterteilung: **20.07.2016**
(21) Anmeldenummer: 14003416.6
(22) Anmeldetag: 04.10.2014
(51) Int. Cl.: B42C 5/02, B42C 11/04, B42C 19/00

(54) **VERFAHREN ZUM EINSTELLEN EINER BUCHFERTIGUNGSSTRAßE**
METHOD FOR ADJUSTING A BOOK PRODUCTION LINE
PROCÉDÉ DE FABRICATION D'UNE LIGNE DE FABRICATION DE LIVRE

(30) Priorität: 22.11.2013 DE 102013019559
(43) Veröffentlichungstag der Anmeldung: 27.05.2015
(73) Patentinhaber: Kolbus GmbH & Co. KG, 32369 Rahden (DE)
(72) Erfinder: Jäger, Axel, D-32369 Rahden (DE); Meineke, Torsten, D-27211 Bassum (DE)

(56) Entgegenhaltungen:
- DE-A1- 19 741 755
- DE-A1- 19 859 331

## Beschreibung

Die vorliegende Erfindung betrifft ein Verfahren zum Einstellen einer Buchfertigungsstraße mit entlang des Materialflusses angeordneten Bearbeitungsstationen mit Stellgliedern, die sich entsprechend vorgegebener Stellgrößen rechnergesteuert einstellen, auf ein zu erzeugendes Buch.

In bekannten Buchfertigungsstraßen durchlaufen die Buchblocks nacheinander eine Runde- und Abpressstation, eine oder mehrere Rückenbeleim- und Rückenhinterklebestationen sowie eine Station zum Einhängen in eine Buchdecke und gelangen im weiteren Verlauf in eine Form- und Pressstation. Für die Umstellung auf unterschiedliche Formate werden Funktionsglieder in den Bearbeitungsstationen im Hinblick auf Rüstzeitverkürzungen mittels eines Steuerrechners anhand von Parametereingaben über motorische Verstellsysteme automatisch verfahren.

Wegen der spezifischen Eigenschaften der zu verarbeitenden Materialien lassen sich Verstellungen vielfach nicht ohne Nachjustierungen durchführen, vor allem dann, wenn ein vorausgehender Teilprozess Auswirkungen auf den einzustellenden Parameter hat. Dem Ergebnis dieses Teilprozesses entsprechend muss dann eine Nachjustierung erfolgen. Insbesondere führt das Verformen von Buchblöcken nach dem Wälzrundeprinzip, das heute standardmäßig in Buchfertigungsstraßen angewandt wird, in Abhängigkeit des verwendeten Materials wie Papiere und Klebstoff und weiterer Einflussgrößen wie klimatische Bedingungen und Buchblockdicke zu nicht hinreichend genau vorherbestimmbaren Überhöhungen der Buchblockrücken.

In einigen auf das Runden folgende Bearbeitungsprozessen ist das genaue Einstellen der Einrichtungen auf den Abstand vom Scheitel des gerundeten Buchblockrückens zu einer ortsfesten Bezugsebene von großer Bedeutung für die erreichbare Qualität des Endproduktes. Daher wird zum Einstellen einer Buchfertigungsstraße auf einen Fertigungsauftrag nach einer ersten groben Einstellung auf Grundlage der bereits bekannten Produktparameter und daraus abgeleiteter theoretischer Werte ein erster Buchblock bei reduzierter Maschinengeschwindigkeit bearbeitet, wobei die Buchfertigungsstraße beim Passieren dieses ersten Buchblocks bestimmter Positionen angehalten wird, um eine manuelle Feineinstellung oder zumindest visuelle Kontrolle der Einstellungen vorzunehmen. Diese Vorgehensweise ist aufgrund der zahlreichen Teilprozesse, welche eine Buchfertigungsstraße bei der Produktion durchführt sehr aufwendig und zeitintensiv.

Aus DE 199 03 162 A1 ist eine Abpressmaschine zum Abpressen von im rückennahen Bereich eingespannt gehaltenen gerundeten Buchblocks bekannt, die eine automatisierte Feineinstellung der Höheneinstellung des Pressbalkens ermöglicht. Dazu ist der Pressbalken an einem Schlitten in vertikaler Richtung frei verschiebbar gelagert und beim Aufsetzen auf den Buchblockrücken bis zur Anlage am Schlitten anhebbar. Durch das Anliegen des Pressbalkens an der Anlage des Schlittens beim Absenken des Schlittens wird ein Näherungsschalter verstimmt, wodurch die Bewegung des Schlittens gestoppt und der Pressbalken mit Hilfe von Pneumatikzylindern gegen die Anlage des Schlittens verspannt wird.

Auf diese Weise kann der Aufwand für das Einstellen der Abpressmaschine oder der Abpressstation einer Buchfertigungsstraße deutlich reduziert werden. Auf das weiterhin sehr aufwendige Einstellen weiterer Bearbeitungsstationen einer Buchfertigungsstraße hat dieses Verfahren jedoch keinen Einfluss, so dass der Aufwand zum Einstellen einer Buchfertigungsstraße auf einen Produktionsauftrag insgesamt kaum verringert wird.

DE 198 59 331 A1 offenbart (siehe insbesondere Spalte 3, Zeile 64 - Spalte 4, Zeile 16; Abbildung 3) ein Verfahren zum Einstellen einer Buchfertigungsstraße (Sp. 1 Z. 18-19) auf ein zu erzeugendes Buch, welche wenigstens eine mit einem Pressbalken versehenen Einrichtung zum Abpressen gerundeter Buchblockrücken (Sp. 2 Z. 56), wobei der tatsächliche Abstand des Buchblockrückens oder dessen Scheitels zu der ortsfesten Bezugsebene von einer Einrichtung zum Einstellen der Position des Pressbalkens (4) auf einen abzupressenden gerundeten Buchblock automatisch erfasst wird (Sp. 4 Z. 1-16).

Ein Verfahren nach Anspruch 1 unterscheidet sich von der Offenbarung des Dokumentes DE 198 59 331 A1 indem (1) die Buchfertigungsstraße eine weitere Einrichtung zur Verarbeitung von gerundeten und im Rücken abgepressten Buchblöcken und eine Einrichtung zum Transport der Buchblöcke zwischen den Einrichtungen der Buchfertigungsstraße umfasst, (2) der tatsächliche Abstand des Buchblockrückens oder dessen Scheitels zu einer ortsfesten Bezugsebene innerhalb der Einrichtung zum Abpressen der gerundeten Buchblockrücken an eine Einrichtung zur Steuerung zumindest eines Teilbereiches der Buchfertigungsstraße übertragen wird, welche diese Information verarbeitet und daraus abgeleitete Daten an wenigstens eine besagte weitere Einrichtung der Buchfertigungsstraße zum Einstellen auf das zu erzeugende Buch übermittelt.

Der Erfindung liegt damit die Aufgabe zugrunde, ein Verfahren zu beschreiben, mit dem sich auf einfache Weise insbesondere der zeitliche Aufwand für das Einstellen einer Buchfertigungsstraße auf einen Produktionsauftrag deutlich reduzieren lässt, ohne die Qualität der erzeugten Bücher zu beeinträchtigen.

Diese Aufgabe wird erfindungsgemäß gelöst, indem die durch das Runden tatsächlich entstandene Überhöhung des Buchblockrückens erfasst und an eine Steuerung der Buchfertigungsstraße übermittelt wird, welche daraus Parameter für das Einstellen von Stationen der Buchfertigungsstraße auf diese tatsächliche Überhöhung des zu bearbeitenden Buchblockrückens ableitet und Bearbeitungsstationen der Buchfertigungsstraße zum Einstellen bereitstellt. Dazu wird der Abstand des Buchblockrückens oder bei gerundeten Buchblöcken vorzugsweise dessen Scheitels zu einer ortsfesten Bezugsebene der Buchfertigungsstraße automatisch erfasst, wobei als Messinstrument ein Pressbalken zum Abpressen gerundeter Buchblöcke und eine Einrichtung zum Positionieren des Pressbalkens zum Buchblockrücken genutzt wird. Auf diese Weise können Bearbeitungsstationen der Buchfertigungsstraße auf die tatsächlich erzeugte Überhöhung des Buchblockrückens automatisch eingestellt werden, so dass ohne Einschränkung der erzeugten Qualität der fertigen Produkte auf eine manuelle Korrektur durch das Bedienpersonal verzichtet werden kann. Der Zeitbedarf für das Einstellen der Buchfertigungsstraße auf das zu erzeugende Produkt wird damit deutlich reduziert.

In vorzugsweiser Ausübung des Verfahrens wird dazu der Pressbalken von einer bekannten zu dem Buchblock beabstandeten Ausgangsposition auf den Buchblockrücken abgesenkt, wobei das Erreichen des Buchblockrückens festgestellt wird, indem wenigstens ein Schwellenwert erreicht wird. Das Erreichen des wenigstens einen Schwellenwertes löst das Erfassen der in diesem Moment vorliegende Position des Pressbalkens aus, welche in eine Überhöhung des Buchblockrückens umgerechnet und für Einstellvorgänge von Bearbeitungsstationen der Buchfertigungsstraße verarbeitet wird. So ist der Messvorgang automatisiert und erfordert keine Interaktion durch das Bedienpersonal.

Moderne Buchfertigungsstraßen verfügen über eine elektromotorische Verstellung der Position des Pressbalkens, welche ein Gebersystem zur Rückführung der momentanen Position an eine Steuerung umfassen. Vielfach ist dieses Gebersystem im Motor integriert. In vorteilhafter Ausübung des erfindungsgemäßen Verfahrens wird für das Erfassen der Position des Pressbalkens und damit der Überhöhung des Buchblockrückens dieses für die Positionsverstellung vorhandene Gebersystem genutzt, so dass für das Messen der Überhöhung kein zusätzliches Wegmesssystem erforderlich ist.

Der Zeitpunkt für das Messen der Überhöhung des gerundeten Buchblockrückens ist erfindungsgemäß durch das Erreichen eines oder mehrerer Schwellenwerte festgelegt. Mit dem Aufsetzen des Pressbalkens auf den Buchblockrücken ändert sich die den Pressbalken beschreibende Bewegungsgleichung deutlich. Abhängig von dem Antrieb der Verstelleinrichtung steigt die zum Verändern der Position des Pressbalkens erforderliche Kraft erkennbar an oder die Bewegungsgeschwindigkeit geht erkennbar zurück. In einer vorteilhaften Ausübung des Verfahrens bezieht sich dieser wenigstens eine Schwellenwert auf die Kraft, welche zum Verändern der Position des Pressbalkens zu dem Buchblockrücken aufgebracht wird. Dabei kann dieser Schwellenwert eine festgelegte Kraftgrenze beschreiben oder eine zeitliche Änderung der Kraft, d.h eine festgelegte Grenze für eine ihrer zeitlichen Ableitungen. Moderne Steuerungen, wie sie in Buchfertigungsstraßen eingesetzt werden, ermöglichen auf einfache Weise das Ermitteln der momentanen Stromaufnahme eines elektrischen Antriebes und damit des momentan von diesem elektrischen Antrieb aufgebrachten Drehmomentes bzw. der momentan von diesem elektrischen Antrieb aufgebrachten Kraft. In vorteilhafter Ausübung des erfindungsgemäßen Verfahrens wird daher bei elektromotorischer Verstellung der Position des Pressbalkens der Motor selbst auf diese Weise als Kraftmesssystem genutzt, um das Erreichen des Schwellenwertes zu erfassen, so dass für diese Funktion kein zusätzliches Gebersystem erforderlich ist.

In einer weiteren vorteilhaften Ausgestaltung der Erfindung bezieht sich wenigstens einer dieser Schwellenwerte auf die zeitliche Änderung der Position des Pressbalkens und damit auf die Geschwindigkeit, mit der sich der Pressbalken bewegt. Erfindungsgemäß kann der Schwellenwert eine festgelegte Grenze der Bewegungsgeschwindigkeit des Pressbalkens beschreiben oder eine ihrer zeitlichen Ableitungen. Vorteilhafter Weise wird die Position des Pressbalkens zumindest während des Messvorganges zur Bestimmung der Überhöhung des Buchblockrückens in enger zeitlicher Abfolge oder vorzugsweise kontinuierlich durch ein Gebersystem erfasst, das die Messwerte an eine Steuerung übermittelt, welches aus diesen Daten die zeitliche Veränderung der Position des Pressbalkens bestimmt. Als Gebersystem dient dabei in weiterer Ausgestaltung der Erfindung ebenfalls das für die Verstellung des Pressbalkens vorhandene Gebersystem, welches in besonderer Ausgestaltung der Erfindung in dem Antrieb der elektromotorischen Verstellung zur Positionierung des Pressbalkens integriert ist. So wird die durch das Runden entstandene tatsächliche Überhöhung des Buchblockrückens automatisiert gemessen, ohne dass zusätzliche Gebersysteme erforderlich sind.

In einer weiteren bevorzugten Form des erfindungemäßen Verfahrens verändert sich durch das Aufsetzen des Pressbalkens auf den Buchblockrücken ein veränderbarer Abstand innerhalb des Antriebsstranges der Verstelleinrichtung zum Positionieren des Pressbalkens, und der Schwellenwert beschreibt einen festgelegten Wert dieses veränderlichen Abstandes. Alternativ kann sich der Schwellenwert auf eine der zeitlichen Ableitungen dieses veränderlichen Abstandes beziehen. In einfacher Weise wird dieser veränderliche Abstand mit einem Näherungsschalter überwacht. Vorzugsweise wird nach dem Erreichen des Schwellenwertes der veränderliche Abstand innerhalb des Antriebsstranges festgesetzt.

Moderne Buchfertigungsstraßen verfügen über eine Spanneinrichtung, welche den Pressbalken mit dessen weiterem Antriebsstrang verbindet und durch eine Steuerung der Buchfertigungsstraße gesteuert wird. Dabei ist in gelöstem Zustand der Pressbalken zu dessen Aufnahmeplatte beabstandet und kann gegen einen Schlitten verschoben werden, in gespanntem Zustand liegt er am Schlitten an. Dieses Anliegen wird durch einen in dem Schlitten befindlichen Näherungsschalter überwacht. In vorteilhafter Ausführung des erfindungsgemäßen Verfahrens, wird die tatsächliche Position des Buchblockrückens oder dessen Scheitels bei gelöster Spanneinrichtung derart bestimmt, dass beim Aufsetzen des Pressbalkens auf dem Buchblockrücken der Pressbalken gegen diesen Schlitten verschoben wird. Das Erreichen des Schwellenwertes, hier eines bestimmten Abstandes des Pressbalkens zu diesem Schlitten, wird durch ein geeignetes Gebersystem erfasst. In besonders vorteilhafter Ausgestaltung des Verfahrens wird als dieses Gebersystem, der zur Überwachung der Spanneinrichtung vorhandene Näherungsschalter genutzt, so dass kein zusätzliches Gebersystem erforderlich ist.

In vorteilhafter weiterer Gestaltung des erfindungsgemäßen Verfahrens wird die ermittelte tatsächlich durch das Runden erzeugte Überhöhung des Buchblockrückens dem Bedienpersonal zur Anzeige gebracht. Dem Bediener wird so eine Möglichkeit zur Beurteilung des Rundeergebnisses zur Verfügung gestellt, welche die Kontrolle des Rundevorganges und das Einstellen der Rundeeinrichtung vereinfacht.

Die zur Bestimmung der tatsächlichen Überhöhung des Buchblockrückens genutzte ortsfeste Bezugsebene fällt in vorteilhafter Weise mit den oberen Kanten der die gerundeten Buchblöcke beidseitig haltenden Spannelemente zusammen, so dass beim Einrichten der Buchfertigungsstraße etwa im Zusammenhang mit der erstmaligen Inbetriebnahme oder mit Wartungsarbeiten das Kalibrieren des Messsystems mit einfachen Mitteln möglich ist.

Eine beispielhafte Ausführungsform des erfindungsgemäßen Verfahrens wird anhand der Figuren detailliert beschrieben. Es zeigen:
- **Fig. 1**: Darstellung des Rückenbereiches zweier Buchblöcke mit unterschiedlicher Überhöhung vor dem Abpressen.
- **Fig. 2**: Vereinfachte Darstellung der Hauptfunktionen einer erfindungsgemäßen Buchfertigungsstraße.
- **Fig. 3**: Darstellung des Pressbalkens und eines Teils des Antriebsstranges zu seiner Positionierung.

Fig. 1 zeigt einen Ausschnitt zweier jeweils im rückennahen Bereich von zwei Spannelementen (5) Buchblöcke (1, 2) gleicher Zusammenstellung aus Lagen L₁, L₂ bis Lₙ, mit unterschiedlich ausgeprägter Rundung des Buchblockrückens (3, 4), wie sie zum Abpressen zur Verfügung gestellt werden. Abhängig von Unterschieden beim Runden des Buchblockrückens (3, 4) ergeben sich unterschiedliche Überhöhungen (u₁, u₂), die zu unterschiedlichen Abständen (d₁, d₂) des Scheitels (A₁, A₂) des Buchblockrückens zu einer ortsfesten Bezugsebene (R) führen. In der dargestellten Ausführung fallen die ortsfeste Bezugsebene (R) und die oberen Kanten der Spannelemente (5) zusammen.

Der tatsächlich beim Runden erzeugte Abstand (d₁, d₂) wird innerhalb der Runde- und Abpressstation (21) der Buchfertigungsstraße (20) mit Hilfe des Pressbalkens (6) erfasst und wie in Fig. 2 dargestellt einer Steuerung (S) der Buchfertigungsstraße (20) übermittelt. Aus diesem gemessenen Abstand (d₁, d₂) ermittelt die Steuerung (S) zum Einstellen verschiedener Stationen (22, 23, 24) auf das zu erzeugende Produkt erforderliche Stellgrößen (z_{K}, z_{L}, z_{F}, zᵢ), welche zum Einstellen der jeweiligen Station (22, 23, 24) an diese übermittelt wird.

Um den Abstand (d₁, d₂) des Scheitels (A₁, A₂) eines Buchblockrückens (3, 4) zu einer ortsfesten Bezugsebene (R) zu ermitteln, gibt die Spanneinrichtung (10) der Runde- und Abpressstation (21) den im Schlitten (11) vertikal geführten Pressbalken (6) frei, so dass dieser durch einen nicht dargestellten Anschlag in einer von dem Schlitten (11) beabstandeten (a) unteren Endlage gehalten wird, aus welcher der Pressbalken (6) entlang seiner Führung in Richtung des Schlittens (11) anhebbar ist. Der Schlitten (11) befindet sich dabei in einer bekannten Ausgangsposition, wobei der Pressbalken (6) in Richtung der Flächennormalen (N₁, N₂) des Buchblockrückens (3, 4) zu diesem beabstandet ist.

Aus dieser Ausgangslage wird der Pressbalken (6) durch die Positioniereinrichtung (14) in Richtung des Buchblockrückens (3, 4) bewegt, bis der Pressbalken (6) auf den Buchblockrücken (3, 4) aufsetzt und sich durch diese Zustellbewegung gegen den Schlitten (11) verschiebt. In einem festgelegten Abstand (aₛ) verändert der mit der Steuerung (S) in Verbindung stehende Näherungsschalter (13) seinen Schaltzustand, wodurch die Zustellbewegung der Positioniereinrichtung (14) gestoppt wird.

Der zum Zeitpunkt des Umschaltens des Näherungsschalters (13) von dem im Positionierantrieb (15) der Positioniereinrichtung (14) integrierten Drehgeber an die Steuerung (S) übermittelte Wert ist ein Maß für den tatsächlichen Abstand (d₁, d₂) des Scheitels (A₁, A₂) eines Buchblockrückens (3, 4) zu der ortsfesten Bezugsebene (R) bzw. für die tatsächliche Überhöhung (u₁, u₂) des gerundeten Buchblockrückens (3, 4). Durch das Schaltsignal des Näherungsschalters (13) initiiert, ermittelt die Steuerung (S) aus den von dem Drehgeber des Positionierantriebes (15) übermittelten Daten die Überhöhung (u₁, u₂) des gerundeten Buchblockrückens (3, 4), die dem Bedienpersonal auf einer Anzeige visualisiert wird.

Darüber hinaus ermittelt die Steuerung (S) aus diesen Daten Sollwerte (z_{K}, z_{L}, z_{F}) für Stellgrößen weiterer Einrichtungen der Buchfertigungsstraße (20) wie dem Buchblocktransportsystem (22), den Einhängeleimwerken (23) und der Buchformstation (24), so dass diese automatisiert optimal auf den gerundeten Buchblock (1, 2) eingestellt werden.

## Patentansprüche

1. **Verfahren** zum Einstellen einer Buchfertigungsstraße (20) auf ein zu erzeugendes Buch, welche wenigstens eine mit einem Pressbalken (6) versehene Einrichtung (21) zum Abpressen gerundeter Buchblockrücken (3, 4), eine weitere Einrichtung (23, 24) zur Verarbeitung von gerundeten und im Rücken abgepressten Buchblöcken und eine Einrichtung (22) zum Transport der Buchblöcke zwischen den Einrichtungen (21, 23, 24) der Buchfertigungsstraße (20) umfasst, wobei der tatsächliche Abstand (d₁, d₂) des Buchblockrückens (3, 4) oder dessen Scheitels (A₁, A₂) zu einer ortsfesten Bezugsebene (R) innerhalb der Einrichtung (21) zum Abpressen der gerundeten Buchblockrücken automatisch erfasst und an eine Einrichtung (S) zur Steuerung zumindest eines Teilbereiches dieser Buchfertigungsstraße (20) übertragen wird, welche diese Information verarbeitet und daraus abgeleitete Daten (z_{K}, z_{L}, z_{F}) an wenigstens eine besagte weitere Einrichtung (22, 23, 24) der Buchfertigungsstraße (20) zum Einstellen auf das zu erzeugende Buch übermittelt,
wobei dieser tatsächliche Abstand (d₁, d₂) des Buchblockrückens (3, 4) oder dessen Scheitels (A₁, A₂) zu der ortsfesten Bezugsebene (R) von einer Einrichtung (14) zum Einstellen der Position des Pressbalkens (6) auf einen abzupressenden gerundeten Buchblock erfasst wird.

2. Verfahren nach Anspruch 1, **dadurch gekennzeichnet, dass** zum Erfassen dieses tatsächlichen Abstandes (d1, d2) des Buchblockrückens (3, 4) oder seines Scheitels (A₁, A₂) zu einer Bezugsebene (R) der Pressbalken (6) aus einer zu dem Buchblockrücken (3, 4) beabstandeten Ausgangsposition auf diesen abgesenkt wird, bis wenigstens ein Schwellenwert erreicht ist.

3. Verfahren nach Anspruch 2, **dadurch gekennzeichnet, dass** sich der wenigstens eine Schwellenwert auf ein Drehmoment oder eine Kraft bezieht, welche die Verstelleinrichtung beim Absenken des Pressbalkens (6) aufbringt oder auf eine ihrer zeitlichen Ableitungen.

4. Verfahren nach einem der Ansprüche 2 oder 3, **dadurch gekennzeichnet, dass** sich der wenigstens eine Schwellenwert auf die Bewegungsgeschwindigkeit des Pressbalkens (6) beim Absenken bezieht oder auf eine ihrer zeitlichen Ableitungen.

5. Verfahren nach einem der Ansprüche 2 bis 4, **dadurch gekennzeichnet, dass** sich der wenigstens eine Schwellenwert auf einen veränderbaren Abstand (a) innerhalb des Antriebsstranges des Pressbalkens (6) bezieht oder auf eine seiner zeitlichen Ableitungen.

6. Verfahren nach Anspruch 5, **dadurch gekennzeichnet, dass** das Erreichen des wenigstens einen Schwellenwertes von einem Näherungsschalter (7) erfasst wird.

7. Verfahren nach Anspruch 5 oder 6, **dadurch gekennzeichnet, dass** nachdem das Erreichen des wenigstens einen Schwellenwertes erfasst ist, der veränderbare Abstand (a) innerhalb des Antriebsstranges des Pressbalkens (6) festgesetzt wird.

8. Verfahren nach einem der vorangehenden Ansprüche, **dadurch gekennzeichnet, dass** das Verstellen der Position des Pressbalkens (6) elektromotorisch erfolgt.

9. Verfahren nach Anspruch 8, **gekennzeichnet durch** das Erfassen der tatsächlichen Position des Buchblockrückens oder dessen Scheitels **durch** das im Motor (15) zum Einstellen der Position des Pressbalkens (6) integrierte Gebersystem.

10. Verfahren nach einem der vorangehenden Ansprüche, **dadurch gekennzeichnet, dass** aus dem ermittelten Abstand (d₁, d₂) des Buchblockrückens (3, 4) oder dessen Scheitels (A₁, A₂) zu einer ortsfesten Bezugsebene (R) die tatsächliche Überhöhung (u₁, u₂) des Buchblockrückens bestimmt und dem Bediener zur Anzeige gebracht wird.

11. Verfahren nach einem der vorangehenden Ansprüche, **dadurch gekennzeichnet, dass** die ortsfeste Bezugsebene (R) durch die vertikale Position der Spannelemente (5) festgelegt ist.

## Claims

1. A method for adjusting a book production line (20) to a book to be produced, wherein said book production line (20) comprises at least one device (21) that is provided with a crosshead (6) and serves for backing rounded book block spines (3, 4), an additional device (23, 24) for processing rounded and spinebacked book blocks and a device (22) for transporting the book blocks between the devices (21, 23, 24) of the book production line (20), wherein the actual distance (d₁, d₂) of the book block spine (3, 4) or its apex (A₁, A₂) from a stationary reference plane (R) is automatically determined within the device (21) for backing the rounded book block spines and transmitted to a device (S) for controlling at least a section of this book production line (20), wherein said control device processes this information and transmits data (z_{K}, z_{L}, z_{F}) derived therefrom to at least one additional device (22, 23, 24) of the book production line (20) for its adjustment to the book to be produced, and wherein this actual distance (d₁, d₂) of the book block spine (3, 4) or its apex (A₁, A₂) from the stationary reference plane (R) is determined by a device (14) for adjusting the position of the crosshead (6) to a rounded book block to be backed.

2. The method according to claim 1, **characterized in that** the actual distance (d₁, d₂) of the book block spine (3, 4) or its apex (A₁, A₂) from a reference plane (R) is determined by lowering the crosshead (6) onto the book block spine (3, 4) from a starting position, in which it is spaced apart from the book block spine, until at least one threshold value is reached.

3. The method according to claim 2, **characterized in that** the at least one threshold value refers to a torque or a force exerted by the adjusting device while the crosshead (6) is lowered or to one of its time derivatives.

4. The method according to one of claims 2 or 3, **characterized in that** the at least one threshold value refers to a moving speed of the crosshead (6) while it is lowered or to one of its time derivatives.

5. The method according to one of claims 2-4, **characterized in that** the at least one threshold value refers to a variable clearance (a) within the drivetrain of the crosshead (6) or to one of its time derivatives.

6. The method according to claim 5, **characterized in that** a proximity switch (7) detects when the at least one threshold value is reached.

7. The method according to claim 5 or 6, **characterized in that** the variable clearance (a) within the drivetrain of the crosshead (6) is fixed after the at least one threshold value has been reached.

8. The method according to one of the preceding claims, **characterized in that** the position of the press beam (6) is adjusted with an electric motor.

9. The method according to claim 8, **characterized by** the determination of the actual position of the book block spine or its apex by the transducer system integrated into the motor (15) for adjusting the position of the crosshead (6).

10. The method according to one of the preceding claims, **characterized in that** the actual camber (u₁, u₂) of the book block spine is derived from the determined distance (d₁, d₂) of the book block spine (3, 4) or its apex (A₁, A₂) from a stationary reference plane (R) and displayed to the operator.

11. The method according to one of the preceding claims, **characterized in that** the stationary reference plane (R) is defined by the vertical position of the clamping elements (5).

## Revendications

1. Procédé destiné au réglage d'une ligne de production de livres (20) en fonction d'un livre qui doit être produit, laquelle comprend au moins un système (21) muni d'une barre de pressage (6), pour presser des dos (3, 4) arrondis de blocs de livres, un système (23, 24) supplémentaire pour le traitement de blocs de livres arrondis et avec un dos pressé et un système (22) pour le transport des blocs de livres entre les systèmes (21, 23, 24) de la ligne de production de livres (20), l'écart (d₁, d₂) effectif entre le dos (3, 4) de bloc de livre ou son sommet (A₁, A₂) et un plan de référence (R) stationnaire au sein du système (21) pour presser les dos de livres arrondis étant automatiquement détecté et transmis à un système (S) pour la commande d'au moins une zone partielle de ladite ligne de production de livres (20), lequel traite ladite information et transmet des données (z_{K}, z_{L}, z_{F}) qui en sont déduites à au moins un système (22, 23, 24) supplémentaire cité de la ligne de production de livres (20) pour le réglage du livre qui doit être produit, ledit écart (d₁, d₂) effectif du dos de bloc de livre (3, 4) ou de son sommet (A₁, A₂) par rapport au plan de référence (R) stationnaire d'un système (14) étant détecté pour le réglage de la position de la barre de pressage (6) sur un bloc de livre arrondi qui doit être pressé.

2. Procédé selon la revendication 1, **caractérisé en ce que** pour la détection dudit écart (d₁, d₂) effectif entre le dos du bloc de livre (3, 4) ou son sommet (A₁, A₂) et un plan de référence (R), la barre de pressage (6) est abaissée à partir du dos de bloc de livre (3, 4) à partir d'une position initiale écartée de ce dernier, jusqu'à l'atteinte d'au moins une valeur seuil.

3. Procédé selon la revendication 2, **caractérisé en ce que** l'au moins une valeur seuil se rapporte à un couple de rotation ou à une force que le système d'ajustage applique à la descente de la barre de pressage (6) ou à l'un de ses dérivés temporaires.

4. Procédé selon l'une quelconque des revendications 2 ou 3, **caractérisé en ce que** l'au moins une valeur seuil se rapporte à la vitesse de déplacement de la barre de pressage (6), lors de la descente ou à l'un de ses dérivés temporaires.

5. Procédé selon l'une quelconque des revendications 2 à 4, **caractérisé en ce que** l'au moins une valeur seuil se rapporte à un écart (a) variable au sein de la chaîne cinétique de la barre de pressage (6) ou à l'un de ses dérivés temporaires.

6. Procédé selon la revendication 5, **caractérisé en ce que** l'atteinte de l'au moins une valeur seuil est détectée par un détecteur de proximité (7).

7. Procédé selon la revendication 5 ou la revendication 6, **caractérisé en ce qu'**après la détection de l'atteinte de l'au moins une valeur seuil, l'écart (a) variable au sein de la chaîne cinématique de la barre de pressage (6) est fixé.

8. Procédé selon l'une quelconque des revendications précédentes, **caractérisé en ce que** l'ajustage de la position de la barre de pressage (6) s'effectue par moteur électrique.

9. Procédé selon la revendication 8, **caractérisé en ce que** la détection de la position effective du dos de bloc de livre ou de son sommet s'effectue à l'aide du système codeur intégré dans le moteur (15) pour le réglage de la position de la barre de pressage (6).

10. Procédé selon l'une quelconque des revendications précédentes, **caractérisé en ce qu'**à partir de l'écart (d₁, d₂) entre le dos de bloc de livre (3, 4) ou son sommet (A₁, A₂) et un plan de référence (R) stationnaire, la surélévation (u₁, u₂) effective du dos de bloc de livre est déterminée et affichée à l'attention de l'opérateur.

11. Procédé selon l'une quelconque des revendications précédentes, **caractérisé en ce que** le plan de référence (R) stationnaire est fixé par la position verticale des éléments de serrage (5).
